# EUROPÄISCHE PATENTSCHRIFT

(11) **EP 0 542 692 B1**
(45) Veröffentlichungstag und Bekanntmachung des Hinweises auf die Patenterteilung: **19.02.1997**
(21) Anmeldenummer: 92810880.2
(22) Anmeldetag: 13.11.1992
(51) Int. Cl.: E02D 5/56, E02D 5/24, E02D 27/50

(54) **Vorrichtung zur Verankerung von Bauteilen im Erdreich**
Device for anchoring construction parts to the ground
Dispositif pour l'ancrage d'éléments de construction dans le sol

(30) Priorität: 14.11.1991 CH 3319/91
(43) Veröffentlichungstag der Anmeldung: 19.05.1993
(73) Patentinhaber: ISOLINK INC., Nassau (BS)
(72) Erfinder: Moore, Richard Lawrence, Boston, MA 02127 (US)
(74) Vertreter: Eschmann, Heinz

(56) Entgegenhaltungen:
- FR-A- 2 369 388
- US-A- 1 940 938
- US-A- 3 636 718
- US-A- 3 842 608
- US-A- 4 110 989
- US-A- 4 621 950

## Beschreibung

Die Erfindung betrifft eine Vorrichtung, die es gestattet, Bauteile wie Hochspannungsmasten, Gebäudefundamente etc. im Erdbereich zu verankern.

Der zur Erstellung von Fundamenten im Bausektor und verwandten Gebieten erforderliche Aufwand ist im Vergleich zu den Gesamt-Erstellungskosten erheblich. Zur sicheren Verankerung von Bauteilen, wie Hochspannungsmasten, Gebäudefundamenten etc. sind tiefe Ausgrabungen erforderlich, die mit Beton und verstärkenden Stahleinlagen ausgefüllt werden. Besonders hoch ist der Aufwand naturgemäss in lockerem Boden, speziell in sandigem Terrain, doch bestand bisher das Vorurteil, dass stabile Fundamente nur durch den kombinierten Einsatz von Beton und Stahl erstellt werden können; so zielen die bisher bekannten Verankerungsvorschläge durchwegs darauf ab, im Untergrund des zu verankernden Bauteils einen schweren Unterbau zu schaffen, der schon durch sein Eigengewicht eine gewisse Sicherheit bieten soll.

Diese schweren Stahl-Beton-Konstruktionen durch eine wesentlich leichtere, dennoch aber sehr stabile und praktisch unausreissbar gesicherte Verankerung zu ersetzen, musste daher bisher als unmöglich erscheinen. Und doch ist es die der vorliegenden Erfindung zugrundeliegende Aufgabe, eine Einrichtung zur sicheren Verankerung bzw. Fundamentierung von Bauteilen vorzuschlagen, die sich nicht nur durch ihre unkomplizierte Montage, sondern auch durch ihr extrem geringes Gewicht und ihren geradezu verblüffend hohen Widerstand gegen deren Ausreissen und Einsinken auszeichnet.

Die US-A 3 636 718 zeigt das Basiselement eines Kunststoff-Ankerpfahls, der durch Anschluss an eine Druckwasserquelle ins Erdreich getrieben und mit Beton aufgefüllt werden kann. Die konische Spitze des Basiselementes weist an ihrer Aussenfläche ein schraubenförmig aufgewundenes Metallband mit nach oben weisenden Kanten auf. An die konische Spitze schliessen sich nach oben mehrere koaxiale Ringschultern auf, die es gestatten, das ins Erdreich vorgetriebene Basiselement nach oben mittels rohrförmiger Kunststoffelemente unterschiedlichen Durchmessers zu verlängern. Für den Fall, dass ein Druckwasservortrieb nicht möglich ist, kann der Kopf des Basiselementes auch Mittel zum Ansetzen eines Drehantriebs aufweisen.

Gemäss der FR-A 2 369 388 wurde vorgeschlagen, einen Betonpfahl mit einer sich über dessen Gesamtlänge erstreckenden Metallarmierung zu versehen. Der mit Mitteln zum Ansetzen eine Drehantriebs versehene Betonpfahl weist an seiner Aussenfläche ein Gewinde auf und kann aus mehreren Abschnitten zusammengesetzt sein, wobei an einem unteren konischen Basiselements mittels Kupplungsorganen ein zylindrisches Verlängerungselement befestigt werden kann.

Im Vergleich zu diesem Stand der Technik liegt der vorliegenden Erfindung die Aufgabe zugrunde, einen Ankerpfahl vorzuschlagen, welcher in relativ leichter Kunststoffbauweise so ausgebildet ist, dass sich beim Eindringen des Ankerpfahls ins Erdreich der zu überwindende Widerstand erheblich verringert.

Die Erfindung ist im kennzeichnenden Teil des unabhängigen Patentanspruchs 1 definiert. Besondere Ausführungsformen derselben sowie einige spezielle Verwendungsarten ergeben sich aus den übrigen Patentansprüchen.

Es zeigen :
- Fig. 1: eine Ausführungsform der erfindungsgemässen Vorrichtung;
- Fig. 2: eine aus drei Teilen zusammengesetzte Variante;
- Fig. 3: eine Anwendungsform der erfindungsgemässen Vorrichtung zwecks Verstärkung des umgebenden Erdreichs;
- Fig. 4: drei Ausführungsformen a-b-c des schraubenförmigen Ankerpfahles;
- Fig. 5: eine Anwendung zur Verankerung eines Hochspannungsmastes;
- Fig. 6: das Eintreiben in den Boden mittels einer vom Getriebe eines Lastkraftwagens oder Traktors abgeleiteten Drehvorrichtung und
- Fig. 7: eine Anwendung im Gebäudebau.

Die in Fig. 1 gezeigte Vorrichtung, welche in ihrer Gesamtheit mit 1 bezeichnet ist, weist einen schraubenförmigen Ankerpfahl 2 auf, dessen aus einem Kunststoff hoher Festigkeit, z.B. glasfaserverstärktem Teflon, erstellter Grundkörper, mit einem Kopf 3, beispielsweise aus einem zähen Kunststoff hergestellt ist. Der Ankerpfahl 2 weist an seiner Umfangsfläche ein Gewinde 4 auf, an das sich im unteren Teil eine Spitze 5 anschliesst. Letztere besteht vorzugsweise aus einem harten Werkstoff, z.B. Stahl oder Hartmetall, und ist mit dem restlichen Pfahlteil fest verbunden. Je nach Bedarfsfall lässt sich hier auch eine Bohrerspitze anbringen, wie sie beispielsweise für Gesteinsbohrungen verwendet wird.

Der Kopf besitzt in seinem Mittelteil eine Ausnehmung 5 in Form eines Sechskantloches und ist an seinem Oberteil durch eine Deckscheibe 6, an seiner nach unten weisenden Ringfläche durch zwei Halbringe 7 abgedeckt. Deckscheibe 6 und Halbringe 7 bestehen vorzugsweise aus Stahl und sind im Werkstoff des Kopfes 3 mittels Schrauben 8 bzw. 9 befestigt. Die Deckscheibe 6 weist im Bereich des Sechskantloches 5 eine ebenfalls sechskantförmige Ausnehmung auf, so dass hier der Sechskant einer Drehvorrichtung angesetzt werden kann.

Anstelle der im Ausführungsbeispiel dargestellten sechskantförmigen Vertiefung liessen sich selbstverständlich vom Fachmann eine Reihe anderer Organe anbringen, die das Ansetzen einer Drehvorrichtung gestatten.

Durch den Kopf 3, einschliesslich der Deckscheibe 6 und der Halbringe 7, sind mehrere Ankerbolzen 10 ins Innere des Ankerpfahles 2 geführt, die an ihren nach oben aus dem Kopf 3 herausragenden Enden mit seitlichen Ankern 11 versehen sind. Je nach Art des vorgesehenen Anschlusses können die herausragenden Enden der Ankerbolzen 10 auch mit anderen Kupplungsteilen ausgebildet sein, die beispielsweise ein Anschrauben der zu verankernden Bauteile gestatten.

Gemäss Fig. 2 kann der Ankerpfahl aus drei Abschnitten 12, 13, 14 bestehen, die beispielsweise durch Gewindezapfen 15 lösbar miteinander verbunden sind. Während die beiden aussenliegenden Abschnitte 12 und 14 konisch verjüngt sind, ist der Mittelabschnitt 13 in Form einer Zylinderschraube ausgebildet, so dass der beim Eindrehen des Ankerpfahles ins Erdreich zu überwindende Widerstand gegenüber einem über seine Gesamtlänge konischen Ankerpfahl erheblich reduziert ist. Sobald nämlich der Abschnitt 14 voll ins Erdreich eingedrungen ist, ist das für den zylindrischen Abschnitt 13 erforderliche Loch vorgebohrt, sodass erst beim Eindringen des Abschnitts 12 ein weiterer nennenswerter Widerstand auftritt. Dank dieser dreiteiligen Form lässt sich der mittlere, zylindrische Abschnitt 13 in unterschiedlichen Längen auf Lager halten und je nach Bedarfsfall auswechseln. Der Abschnitt 14 besteht entweder aus insgesamt oder nur in seinem unteren, zur Spitze geformten Teil 5 aus einem im Vergleich zum Grundkörper härteren Wirkstoff, z.B. Stahl.

Eine Variante, die sich insbesondere zur Verankerung schwerer Bauteile in lockerem Baugrund, beispielsweise Sand, eignet, zeigt Fig. 3. Hier ist in den Ankerpfahl 2, der im übrigen mit der Ausführungsform nach Fig. 1 übereinstimmt, ein zentrales Sackloch 16 gebohrt, an das sich seitlich Austrittskanäle 17 anschliessen. Diese Ausbildung gestattet es, nach dem Eindrehen des Ankerpfahles 2 ins Erdreich von oben in Pfeilrichtung ein Erdreich-verfestigendes Mittel, z.B. ein Kunstharz oder ein Gemisch von Zement und Wasser (Zementmilch) einzugiessen, das das den Ankerpfahl umgebende Erdreich durchdringt und nach dem Aushärten eine verfestigte Zone Z bildet, die dem Ankerpfahl zusätzlichen Widerstand gegen das Ausreissen und Einsinken bzw. Kippen verleiht.

Die Wahl des Gewindes 4, das in jedem Falle als scharfgängiges Gewinde mit spitzen Flanken ausgebildet ist, kann den vorherrschenden Bodenbedingungen angepasst werden. So wird man, wie in Fig. 4 veranschaulicht, die Variante a mit grossem Flankenwinkel α von 25 bis 60° für harte Böden, die Variante b mit kleinem Flankenwinkel β zwischen 0 und 25° für leichte, sandige Böden wählen. Um ein unbeabsichtigtes Rückdrehen des einmal ins Erdreich eingedrehten Ankerpfahles zu verhindern, können die Gewindeflanken mit Widerhaken 18 versehen sein, wie dies die Variante c in Fig. 4 darstellt.

Eine Anwendung der Vorrichtung, wie sie insbesondere in Fig. 1 dargestellt ist, zeigt Fig. 5. Ein auf vier Pfeilern 19 ruhender Hochspannungsmast stützt sich auf Betonelemente 20 ab, die ihrerseits mittels erfindungsgemässen Ankerpfählen 21 im Boden verankert sind. Die Verbindung der Ankerpfähle 21 mit den Betonelementen 20 erfolgt vorzugsweise dadurch, dass die Ankerpfähle 21 mit verzweigungsförmigen Ankern versehen sind, wie sie in Fig. 1 mit 11 bezeichnet wurden, über die dann ein Betonblock 20 gegossen wird. An den herausragenden Köpfen der Anker lassen sich dann die Pfeiler 19 in bekannter Weise verschrauben oder anschweissen.

Das Eindrehen kleiner Verankerungsvorrichtungen kann in lockerem Boden von Hand, gegebenenfalls unter Ausnutzung der Hebelwirkung, erfolgen. Bei grösseren Abmessungen der Ankerpfähle und schwereren Böden erfolgt das Eindrehen auf maschinellem Wege. Dafür kann beispielsweise ein Lastwagen oder Traktor 22 eingesetzt werden, an dessen Getriebe über eine Zapfwelle eine Drehvorrichtung 23 angeschlossen ist. Diese greift mit ihrem Sechskant in den Kopf 24 der einzudrehenden Ankervorrichtung 25 (Fig. 6).

Die erfindungsgemässe Vorrichtung kann beispielsweise in der in Fig. 3 gezeigten Ausführung für die Verankerung von Gebäudefundamenten Verwendung finden. Die in Fig. 7 mit 26 bezeichneten Vorrichtungen werden zunächst in das Erdreich eingedreht, bis deren Köpfe 27 noch um ein gewisses Mass aus dem Erdreich herausragen, worauf die Anker 28 angebracht werden. Nun wird von oben in die Bohrungen 29 Zementmilch eingegeben, die das umgebende Erdreich durchtränkt und nach dem Aushärten eine Zone Z hoher Festigkeit bildet. Das Betonfundament 30 wird dann über die Ankerköpfe 27 gegossen und durch dieselben fest verankert. Je nach der angestrebten Stabilität der Verankerung lassen sich die Vorrichtungen auch ohne Zugabe von Zementmilch mit ausreichender Sicherheit montieren.

Die beschriebene Vorrichtung zeichnet sich, wie sich durch einfache Versuche nachweisen lässt, durch einen ausserordentlich hohen Widerstand gegen das Ausreissen und Einsinken in Richtung der Ankerpfahlachse aus, da die Summe der ins Erdreich eingedrehten Gewindeflanken eine sehr grosse Gesamtfläche bildet, auf der sich der Ankerpfahl einer Verschiebung widersetzt.

Die beschriebenen Ausführungsformen sind lediglich der Veranschaulichung dienende Beispiele, die vom Fachmann beliebig vermehrt werden können. So lassen sich mit der erfindungsgemässen Vorrichtung zweifellos auch Bojen im Seegrund, Spannseile von Zelten im Wüstensand etc. etc. auf relativ unkomplizierte Weise festmachen.

Im praktischen Einsatz hat die Vorrichtung eine Gesamtlänge zwischen beispielsweise 0,5 bis 5 m, doch kann sie in Sonderfällen sogar beträchtlich länger sein. Bei extremen Längen kann es von Vorteil sein, zuerst ein Kernloch vorzubohren und dann die Vorrichtung in das Kernloch, dessen Durchmesser etwa die Hälfte des mittleren Gewindedurchmessers betragen sollte, einzudrehen.

## Patentansprüche

1. Vorrichtung zur Verankerung von Bauteilen im Erdreich, welche in Form eines mit einer wendelförmigen Kontur versehenen Ankerpfahles (2) ausgebildet ist, der mindestens in jenem Abschnitt, der zunächst ins Erdreich einzudringen bestimmt ist, sich gegen sein freies Ende konisch verjüngt und an seinem gegenüberliegenden Ende Mittel zum Ansetzen eines Drehantriebs aufweist, wobei der Grundkörper des Ankerpfahles aus einem Kunststoff hoher Festigkeit besteht und die wendelförmige Kontur des Ankerpfahles (2) als scharfgängiges Gewinde ausgebildet ist, dadurch gekennzeichnet, dass sich das Gewinde (4) über die volle Höhe des Grundkörpers erstreckt und der schraubenförmige Ankerpfahl (2) einen mittleren zylindrischen Bereich (13) aufweist, an den sich beiderseits ein konisch verjüngter Bereich (12, 14) anschliesst und dass der genannte Abschnitt mindestens in seinem freien, spitz zulaufenden Endbereich aus einem im Vergleich zum Grundkörper härteren Material besteht und ferner ein zum Ansetzen eines Drehantriebs bestimmtes Element am dem genannten Abschnitt gegenüberliegenden Ende in einer mit dem schraubenförmigen Ankerpfahl (2) fest verbundenen Kopfplatte (3) angeordnet ist.

2. Vorrichtung nach Anspruch 1, dadurch gekennzeichnet, dass die genannte Kopfplatte (3) einteilig mit dem schraubenförmigen Ankerpfahl (2) aus einem Kunststoff erstellt ist und auf ihren beiden Stirnseiten durch eine metallische Abdeckplatte (6, 7) verstärkt ist, wobei die untere, den schraubenförmigen Ankerpfahl (2) umgreifende Abdeckplatte (7) zur Ermöglichung ihrer Montage ringförmig und zweigeteilt ausgebildet ist.

3. Vorrichtung nach Anspruch 1 oder 2, dadurch gekennzeichnet, dass Verstärkungsorgane (10), insbesondere Schraubbolzen, durch die genannte Kopfplatte (3) in den schraubenförmigen Ankerpfahl (2) hineinragen.

4. Vorrichtung nach einem der Ansprüche 1 bis 3, dadurch gekennzeichnet, dass der Ankerpfahl (2) eine zentrale, von der Kopfplatte (3) her zugängliche Sacklochbohrung (16) aufweist, an die sich seitlich mehrere in der Peripherie des Ankerpfahls mündende Austrittskanäle (17) anschliessen, derart, dass nach dem Einbringen der Vorrichtung ins Erdreich von oben in die zentrale Sacklochbohrung (16) ein das den Ankerpfahl umgebende Erdreich verfestigendes Medium, insbesondere ein Kunstharz oder eine Wasser-Zementmischung, eingefüllt werden kann.

5. Vorrichtung nach einem der Ansprüche 1 bis 4, dadurch gekennzeichnet, dass der schraubenförmige Ankerpfahl dreiteilig erstellt und die drei Abschnitte (12, 13, 14) desselben miteinander verschraubbar sind, so dass dieselben je nach Bodenbeschaffenheit und vorgesehener Belastung ausgewechselt werden können.

6. Vorrichtung nach einem der Ansprüche 1 bis 5, dadurch gekennzeichnet, dass in den Gewindeflanken des schraubenförmigen Ankerpfahles widerhakenartige Rückdrehsicherungen (18) angeordnet sind, um das Rückdrehen des Ankerpfahles zu verhindern.

7. Verwendung der Vorrichtung nach einem der Ansprüche 1 bis 6 zur Erstellung der Fundamente von Bauteilen, wie Gebäuden und Hochspannungsmasten, wobei die Bauteile an den aus dem Erdreich herausragenden Kopfabschnitten der Vorrichtung befestigt werden.

8. Verwendung nach Anspruch 7, dadurch gekennzeichnet, dass die aus dem Kopf der Vorrichtung herausragenden Verstärkungsorgane mit dem die Fundamentplatte eines Gebäudes bildenden Beton umgossen werden.

## Claims

1. Device for anchoring structural members in the ground which is designed in the form of an anchor pile (2) which is provided with a helical contour, is conically tapered towards its free end, at least in that section which is intended to penetrate first into the ground, and has at its opposite end means for attaching a rotary drive, the basic body of the anchor pile consisting of a high-strength plastic, and the helical contour of the anchor pile (2) being designed as an angular thread, characterised in that the thread (4) extends over the full height of the basic body and the anchor pile (2) in screw form has a central cylindrical region (13) which is adjoined on both sides by a conically tapered region (12, 14) and in that the said section consists at least in its free, pointedly tapering end region of a material which is harder in comparison with the basic body and, furthermore, an element intended for attaching a rotary drive is arranged at the end opposite the said section in a head plate (3) which is firmly connected to the anchor pile (2) in screw form.

2. Device according to Claim 1, characterised in that the said head plate (3) is produced from a plastic in one part with the anchor pile (2) in screw form and is reinforced on both its end faces by a metallic cover plate (6, 7), the lower cover plate (7), engaging around the anchor pile (2) in screw form, being of an annular and two-part design to permit its assembly.

3. Device according to Claim 1 or 2, characterised in that reinforcing elements (10), in particular screw bolts, protrude through the said head plate (3) into the anchor pile (2) in screw form.

4. Device according to one of Claims 1 to 3, characterised in that the anchor pile (2) has a central blind-hole bore (16) which is accessible from the head plate (3) and is laterally adjoined by a plurality of outlet channels (17), opening out in the periphery of the anchor pile, in such a way that a medium consolidating the earth surrounding the anchor pile, in particular a synthetic resin or a water-cement mixture, can be filled into the central blind-hole bore (16) from above once the device has been introduced into the ground.

5. Device according to one of Claims 1 to 4, characterised in that the anchor pile in screw form is produced in three parts and the three sections (12, 13, 14) of the same are able to be screwed to one another, so that the said sections can be interchanged according to the condition of the soil and the intended loading.

6. Device according to one of Claims 1 to 5, characterised in that barb-like screwing-back securing means (18) are arranged in the thread flanks of the anchor pile in screw form in order to prevent screwing-back of the anchor pile.

7. Use of the device according to one of Claims 1 to 6 for producing the foundations of structural members, such as of buildings and high-voltage masts, the structural members being fastened to the head sections of the device which protrude from the ground.

8. Use according to Claim 7, characterised in that the reinforcing elements protruding from the head of the device are cast in surrounding concrete, forming the foundation slab of a building.

## Revendications

1. Dispositif d'ancrage d'éléments de construction dans le sol, réalisé sous la forme d'un pieu d'ancrage (2) à contour hélicoïdal, ce pieu se rétrécissant de façon conique vers son extrémité libre, au moins dans son tronçon destiné à pénétrer en premier dans le sol, et comprenant à son autre extrémité des moyens de raccordement d'un entraînement en rotation, le corps de base du pieu d'ancrage étant réalisé en matière plastique à haute résistance mécanique et le contour hélicoïdal du pieu d'ancrage (2) étant constitué par un filet pointu, caractérisé en ce que le filet (4) s'étend sur toute la hauteur du corps de base, le pieu d'ancrage (2) en forme de vis comportant une région intermédiaire cylindrique (13) à laquelle, de chaque côté, se raccorde une région (12, 14) qui se rétrécit de façon conique, et en ce que ledit tronçon, au moins dans sa région d'extrémité libre formant une pointe, est constitué d'un matériau plus dur que le corps de base, un élément destiné au raccordement d'un entraînement en rotation étant en outre prévu à l'extrémité opposée audit tronçon, dans une plaque de tête (3) solidaire du pieu d'ancrage (2) en forme de vis.

2. Dispositif suivant la revendication 1, caractérisé en ce que ladite plaque de tête (3) est constituée de matière plastique et est d'une seule pièce avec le pieu d'ancrage (2) en forme de vis, cette plaque de tête étant renforcée sur ses deux faces frontales par une plaque de recouvrement métallique (6,7), la plaque de recouvrement inférieure (7) qui entoure le pieu d'ancrage (2) en forme de vis étant, pour permettre son montage, réalisée sous forme annulaire et en deux parties.

3. Dispositif suivant la revendication 1 ou 2, caractérisé en ce que des organes de renforcement (10), en particulier des boulons filetés, pénètrent dans le pieu d'ancrage (2) en forme de vis à travers ladite plaque de tête (3).

4. Dispositif suivant l'une des revendications 1 à 3, caractérisé en ce que le pieu d'ancrage (2) comporte un perçage borgne central (16), accessible depuis la plaque de tête (3), auquel se raccordent latéralement plusieurs canaux de sortie (17) débouchant à la périphérie du pieu d'ancrage, de sorte qu'après enfoncement du dispositif dans le sol, un milieu de renforcement du sol entourant le pieu d'ancrage, en particulier une résine synthétique ou un mélange eau/ciment, peut être injecté par le haut dans le perçage borgne central (16).

5. Dispositif suivant l'une des revendications 1 à 4, caractérisé en ce que le pieu d'ancrage en forme de vis est réalisé en trois parties, ses trois tronçons (12, 13, 14) pouvant être vissés les uns aux autres, de sorte que, suivant la nature du sol et les sollicitations prévues, les tronçons peuvent être changés.

6. Dispositif suivant l'une des revendications 1 à 5, caractérisé en ce que des organes de sécurité contre la rotation inverse (18), en forme de barbes, sont prévus dans les flancs du filet du pieu d'ancrage en forme de vis, afin d'empêcher la rotation inverse du pieu d'ancrage.

7. Utilisation du dispositif suivant l'une des revendications 1 à 6 pour la réalisation des fondations d'éléments de construction tels que des bâtiments et des pylônes de lignes haute tension, les éléments de construction étant fixés aux tronçons de tête, en saillie au-dessus du sol, du dispositif.

8. Utilisation suivant la revendication 7, caractérisée en ce que les organes de renforcement qui dépassent de la tête du dispositif sont noyés dans le béton constituant la plaque de fondation d'un bâtiment.
